# EUROPÄISCHE PATENTSCHRIFT

(11) **EP 1 130 217 B1**
(45) Veröffentlichungstag und Bekanntmachung des Hinweises auf die Patenterteilung: **18.05.2005**
(21) Anmeldenummer: 00810175.0
(22) Anmeldetag: 01.03.2000
(51) Int. Cl.: F01D 5/30, F01D 5/32

(54) **Befestigung von Laufschaufeln in einer Turbomaschine**
Fixing of blades in a turbomachine
Fixation des aubes dans une turbomachine

(43) Veröffentlichungstag der Anmeldung: 05.09.2001
(73) Patentinhaber: ALSTOM Technology Ltd, 5400 Baden (CH)
(72) Erfinder: Müller, Michael, Prof. Dr., 89075 Ulm (DE); Knorr, Manfred, 79761 Waldshut-Tiengen (DE); Pross, Jörg, Dr., 79774 Albbruck (DE)

(56) Entgegenhaltungen:
- EP-A- 0 530 097
- DE-B- 1 751 819
- DE-C- 333 353
- DE-C- 459 203
- GB-A- 614 678
- US-A- 2 809 801
- US-A- 5 509 784

## Beschreibung

### Technisches Gebiet

Die Erfindung betrifft Laufschaufeln mit Schaufelfüssen, die in Umfangsnuten am Rotor einer Turbomaschine befestigt sind. Sie betrifft insbesondere ihre Befestigung und Sicherung gegen Verdrehung und Herausfallen aus der Nut.

### Stand der Technik

Eine bekannte Art und Weise, Laufschaufeln an einem Rotor einer Turbomaschine zu montieren, ist die Verankerung mittels Schaufelfüssen in T-förmigen Umfangsnuten. Um die Montage der Schaufeln in einer Umfangsnut, insbesondere der letzten Schaufel zu ermöglichen, ist ein gewisses Montagespiel in Umfangrichtung erforderlich. Beim Betrieb der Maschine kann es vorkommen, dass die Laufschaufeln sich verschieben und sich ein Spalt bildet, der gross genug ist, dass sich ein Schaufelfuss dreht und aus der Nut herausfällt. Dieses Problem wird durch eine Verkleinerung des Montagespiels gelöst, indem zwischen den Schaufelfüssen Zwischenstücke eng eingebaut werden, sodass das Montagespiel ausgefüllt wird. Nach Einbau der Zwischenstücke ist das verbleibende Spiel zwischen den Schaufelfüssen jedoch oft zu klein, um freie thermische Dehnungen zu ermöglichen. Aufgrund der Dehnungen entstehen dabei Kräfte, welche die Laufruhe des Rotors stören und schliesslich Vibrationen hervorrufen können.

DE 333353 offenbart Turbinenschaufeln mit Hammerkopf-förmigen Schaufelfüssen, die in einer Umfangsnut verankert sind. Die Schaufeln sind im Bereich ausserhalb der Nut mittels einem Draht-ähnlichen Verbindungsstück D miteinander verbunden. Die Massnahme in diesem speziellen Bereich ausserhalb der Nut dient dazu, Teile der Zentrifugalkraft des Schaufelblattes B auf die benachbarten Zwischenstücke C, die kein Schaufelblatt tragen müssen, zu übertragen. Die Anordnung ausserhalb der Nut ist vorteilhaft im Vergleich zu einer Anordnung ähnlicher Verbindungsstücke im Bereich der Nut, da dort die gewünschte Wirkung der Kraftübertragung nicht erzielt werden würde und eine Schwächung des Fussteiles resultieren würde.

### Darstellung der Erfindung

Es ist hieraus die Aufgabe der Erfindung, eine Befestigung von Laufschaufeln mit Schaufelfüssen in Umfangsnuten am Rotor einer Turbomaschine zu schaffen, die eine Verdrehung und ein Herausfallen der Schaufelfüsse verhindert und zugleich ein genügend grosses Spiel für freie thermische Dehnungen gewährt.

Diese Aufgabe ist durch eine Schaufelbefestigung gemäss dem Anspruch 1 gelöst.
Die Schaufelfüsse, welche in Umfangsnuten verankert sind, weisen erfindungsgemäss jeweils mindestens eine Vertiefung oder Öffnung auf, die in Umfangsrichtung verläuft und in denen jeweils ein Verbindungsstück angeordnet ist, das mindestens zwei Schaufelfüsse miteinander zu einem Schaufelpaket verbindet.
Die so verbundenen Schaufelfüsse werden dadurch an einer Verdrehung gehindert. Ein Verbindungsstück besteht aus einem Formstück eines beliebigen Querschnitts, und ist in einer Vertiefung oder Öffnung angeordnet, dessen Querschnitt dem Formstück angepasst ist. Dabei ist die Vertiefung oder Öffnung sowie das Formstück so dimensioniert, dass das Formstück mit kleinem Spiel in einer Vertiefung oder Öffnung liegt und eine Verschiebung eines Schaufelfusses und des Formstücks relativ zueinander noch möglich ist.

Durch die erfindungsgemässe Verbindung von Schaufelfüssen ist die Rotationsfreiheit der Schaufelfüsse um die Schaufel-Längsachse insofern reduziert, dass sie vor einer Verdrehung und einem Herausfallen gesichert sind. Zwischenstücke werden zum teilweisen Auffüllen des Montagespalts zwischen den Schaufelfüssen eingebaut. Sie haben jedoch nicht mehr die Funktion der Verdrehsicherung der Schaufelfüsse inne und brauchen nunmehr nicht so eng eingebaut zu werden. Dadurch sind freie thermische Dehnungen der Schaufelfüsse gewährleistet.

In einer ersten Ausführung der Erfindung besteht das Verbindungsstück aus einem Formstück von rechteckigem Querschnitt, das in einer ebenfalls rechteckigen Vertiefung an der Seite des Schaufelfusses eingelegt ist, die dem Rotor und Nutboden zugewandt ist.
In einer zweiten Ausführung der Erfindung besteht das Verbindungsstück aus einem runden Draht, der in einer Bohr-Öffnung im Schaufelfuss eingeschoben ist. Wiederum ist der Durchmesser der Öffnung und des Drahtes so dimensioniert, dass eine Verschiebung des Schaufelfusses entlang dem Draht möglich ist.

In einer Variante weisen die Schaufelfüsse jeweils eine Vertiefung oder Öffnung auf, die sich in Umfangsrichtung erstreckt. In einer weiteren Variante der Erfindung weisen die Schaufelfüsse jeweils zwei in Umfangsrichtung parallel verlaufende Vertiefungen oder Öffnungen auf, in die je ein Verbindungsstück eingelegt bzw. eingeschoben wird.

In Anbetracht der thermischen Dehnungen der Turbinenteile und Montage der Schaufelfüsse sind verschiedene Längen des Verbindungsstücks ausführbar. Hierzu ist in einer Ausführung ein einziges Verbindungsstück angeordnet, das sich fast über den gesamten Umfang einer Nut erstreckt und fast alle Schaufelfüsse in dieser Nut miteinander verbindet.
In einer weiteren Ausführung sind in den Vertiefungen oder Öffnungen kürzere Verbindungsstücke angeordnet, die jeweils zwei oder mehrere benachbarte Schaufelfüsse miteinander zu einem Schaufelpaket verbinden.

In einer weiteren Ausführung mit zwei parallel zueinander verlaufenden Vertiefungen oder Öffnungen sind kurze Verbindungsstücke angeordnet, die jeweils zwei Schaufelfüsse zu einem Schaufelfusspaar miteinander verbinden. Nebeneinander und parallel angeordnete Verbindungsstücke sind dabei um einen Schaufelfuss voneinander versetzt, indem ein erstes Verbindungsstück in eine erste Vertiefung oder Öffnung eingelegt ist und einen ersten und benachbarten, zweiten Schaufelfuss verbindet. Ein zweites, parallel verlaufendes Verbindungsstück ist in die zweite, nebenliegenden Vertiefung oder Öffnung eingelegt und verbindet den zweiten und benachbarten, dritten Schaufelfuss, und so fort.

Der Fuss der letzten Schaufel wird in einen für ihn vorgesehene Montagespalt in die Nut eingedreht und zur Verdrehsicherung durch ein Schlussverbindungsstück mit den benachbarten Schaufelfüssen verriegelt, indem ein Verbindungsstück in die Vertiefung oder Öffnung des letzten Schaufelfusses hineingezogen wird.

In einer weiteren Ausführung der erfindungsgemässen Schaufelbefestigung ist an der dem Nutboden zugewandten Seite des Schaufelfusses jeweils in einer Vertiefung eine Anpressfeder angeordnet, welche eine Verschiebung der Schaufel auf dem Rotor weiter reduziert, sodass eine Spaltbildung und daraus resultierende aerodynamische Nachteile vermieden werden.

Für die Realisierung der erfindungsgemässen Befestigung sind nur Arbeiten an den Schaufelfüssen erforderlich, während der Rotor bestehen bleibt. Diese Befestigung ist deshalb insbesondere für Retrofit an bestehenden Maschinen geeignet.

### Kurze Beschreibung der Zeichnungen

Es zeigen:
Figur 1 einen Längsschnitt eines Schaufelfusses verankert in einer Umfangsnut mit einem erfindungsgemässen Verbindungsstück,
Figur 2 eine Ansicht II mehrerer Schaufelfüsse und ein Beispiel einer Verdrehsicherung durch Verbindung von mehreren benachbarten Schaufelfüssen,
Figur 3 in selber Ansicht wie in Figur 2 ein weiteres Beispiel einer erfindungsgemässen Verdrehsicherung durch Verbindung von mehreren Schaufelfüssen,
Figur 4a-e in selber Ansicht wie in Figur 2 einen Ablauf einer Montage und Verriegelung des letzten Schaufelfusses mit erfindungsgemässen Verbindungsstücken.

### Weg der Ausführung der Erfindung

Figur 1 stellt einen Schaufelfuss 1 dar, der in einer invers-T-förmigen Umfangsnut 2 in einem Rotor 3 einer Turbomaschine verankert ist. Der Schaufelfuss 1 weist an der Seite, welche dem Nutboden zugewandt ist, eine Vertiefung 4 mit einem rechteckigen Querschnitt auf. Ein Verbindungsstück 5 mit einem ähnlich rechteckigen Querschnitt ist mit einem kleinen Spiel in der Vertiefung eingelegt. Der Querschnitt der Vertiefung im Schaufelfuss und des zugehörigen Verbindungsstücks ist grundsätzlich beliebig. Anstelle des rechteckigen Querschnitts für die Vertiefung und das Verbindungsstück sind zum Beispiel auch elliptische oder runde Formen ausführbar.
In der Mitte der dem Nutboden zugewandten Seite des Schaufelfusses ist eine runde Vertiefung 6 angeordnet, in der eine Pressfeder 7 eingelegt ist, die den Schaufelfuss zusätzlich an Verschiebungen hindert.
Figur 2 zeigt eine Ansicht II von mehreren benachbarten, in der Umfangsnut verankerten Schaufelfüssen 1, die durch ein Verbindungsstück 5 verbunden sind. Sie bilden ein Paket von Schaufelfüssen, welches sich in der Umfangsnut dank ihrer grösseren Länge nicht verdrehen kann, auch wenn durch Verschiebung der Schaufelfüsse während des Betriebs ein Montagespalt entstanden ist. Das Verbindungsstück gewährt somit eine Verdrehsicherung, die ein Herausfallen der Schaufeln verunmöglicht.
Die Schaufelfüsse entlang der gesamten Umfangsnut werden auf diese Art zu mehreren solcher Schaufelfuss-Paketen miteinander verbunden. Eine Verbindung von fast allen Schaufelfüssen, mit Ausnahme der letzten oder zwei letzten Schaufeln, durch ein einziges Verbindungsstück, ist ebenfalls ausführbar.

Figur 3 zeigt mehrere Schaufelfüsse in einer Umfangsnut verankert mit einer weiteren erfindungsgemässen Anordnung von Verbindungsstücken. Die Schaufelfüsse 1, 1a,1b,1c,1d weisen jeweils an ihrer dem Nutboden zugewandten Seite zwei parallel verlaufende Vertiefungen auf, die beidseits der Schaufelfussmitte angeordnet sind. In beiden Vertiefungen sind kurze Verbindungsstücke 5a, 5b, 5c eingelegt. Jedes Verbindungsstück verbindet jeweils ein Schaufelfusspaar, wobei die parallel nebeneinander angeordneten Verbindungsstücke jeweils um einen Schaufelfuss versetzt sind. Beispielsweise ist ein Verbindungsstück 5a in der ersten Vertiefung der zwei Schaufelfüsse 1a und 1b eingelegt, wobei es diese verbindet und gegen eine Verdrehung sichert. Ein zweites Verbindungsstück 5b ist in der zweiten, parallel verlaufenden Vertiefung der Schaufelfüsse 1b und 1c eingelegt, wobei es dieses Schaufelfusspaar verbindet. Das nächste Verbindungsstück 5c ist wiederum in der Vertiefung auf der ersten Seite der Schaufelfüsse eingelegt und verbindet die Schaufelfüsse 1c und 1d.
In den Figuren 4a bis 4e ist die Montage der letzten Schaufel der Umfangsnut und die Verriegelung ihres Schaufelfusses mit den benachbarten Schaufelfüssen mittels den erfindungsgemässen Verbindungsstücken dargestellt.
Figur 4a zeigt Schaufelfüsse 11 und 12, die von den Schaufelfüssen 13 und 14 durch einen Montagespalt in der Umfangsnut 2 beabstandet sind. Die Schaufelfüsse 11 und 12 sind mit Verbindungsstücken 5d und 5e miteinander verbunden. Sie erstrecken sich beide beispielsweise über mehrere Schaufelfüsse. Die Schaufelfüsse 13 und 14 sind mittels Verbindungsstücken 5f und 5g miteinander verbunden und gesichert.
Figur 4b zeigt dieselbe Umfangsnut 2 mit der letzten Schaufel, deren Schaufelfuss 15 in dem Montagespalt der Nut 2 verankert worden ist. Die Vertiefungen 4 des Schaufelfusses 15 sind hier noch leer, der Schaufelfuss also noch nicht gegen Verdrehung gesichert. Die Verriegelung dieses letzten Schaufelfusses verläuft wie folgt gemäss den Figuren 4c-e: Der Schaufelfuss 12 wird zunächst über den verbleibenden Spalt hinweg neben den Schaufelfuss 15 geschoben, sodass die Enden der Verbindungsstücke 5d und 5e sichtbar werden. Das Verbindungsstück 5d wird sodann in dieselbe Richtung gezogen bis sein Ende in der Vertiefung 4 des Schaufelfusses 12 zu liegen kommt. Die Montage und Verriegelung wird vervollständigt, indem die Spalten zwischen sämtlichen Schaufelfüssen in der Umfangsnut leicht vergrössert werden, sodass der Spalt, der nach der Montage der letzten Schaufel verblieben ist, über die ganze Umfangsnut verteilt wird. Mittels Zwischenstücken werden diese verbleibenden Spalten aufgefüllt.
Es resultiert, dass fast alle Schaufelfüsse mittels zwei parallel verlaufenden Verbindungsstücken gegen Verdrehung gesichert sind und die übrigen Schaufelfüsse zumindest mittels einem Verbindungsstück gesichert sind. Dadurch ist gewährleistet, dass keine der Schaufeln sich verdrehen und aus der Nut fallen kann.
Die Zwischenstücke sind ein bekanntes Bauteil und sind hier nicht dargestellt. Sie sind so dimensioniert, dass sie das Montagespiel verkleinern und sich während des Turbinenbetriebs kein grösserer Spalt mehr bilden kann, welcher die Laufruhe des Rotors stören könnte. Dank der Verdrehsicherung brauchen sie das Montagespiel jedoch nicht mehr restlos aufzufüllen, sodass zwischen den Schaufelfüssen ein genügend grosser freier Raum verbleibt, in dem thermische Dehnungen frei gewährt sind.

### Bezugszeichenliste

- 1, 1a-1d, 11-15: Schaufelfuss
- 2: Umfangsnut
- 3: Rotor
- 4: Vertiefung
- 5, 5a-g: Verbindungsstück
- 6: Vertiefung
- 7: Anpressfeder

## Patentansprüche

1. Laufschaufeln an einem Rotor (3) einer Turbomaschine, wobei die Laufschaufeln je einen Schaufelfuss in der Form eines T oder Hammerkopfs (1) aufweisen, der in einer Umfangsnut (2) am Rotor (3) der Turbomaschine verankert ist
**dadurch gekennzeichnet, dass**
die Laufschaufeln im Bereich des Hammerkopfs (1) eine Verdrehsicherung zur Verhinderung eines Herausfallens aus der Umfangsnut aufweist, wobei der Schaufelfuss im Bereich des Hammerkopfs (1) eine in Längsrichtung der Umfangsnut verlaufende Vertiefung (4) oder Öffnung und ein in der Vertiefung (4) oder Öffnung angeordnetes Verbindungsstück (5) aufweist, das sich im Bereich des Hammerkopfs (1) über mindestens zwei Schaufelfüsse erstreckt, wobei zwischen den Laufschaufeln in der Umfangsnut (2) ein Einbauspiel zur Aufnahme von thermischen Ausdehnungen vorhanden ist und das Verbindungsstück relativ zu den Schaufelfüssen verschiebbar ist.

2. Laufschaufeln nach Anspruch 1,
**dadurch gekennzeichnet, dass**
die Schaufelfüsse (1) jeweils zwei Vertiefungen (4) oder Öffnungen aufweisen, in die je ein Verbindungsstück angeordnet ist.

3. Laufschaufeln nach Anspruch 1 oder 2,
**dadurch gekennzeichnet, dass**
die mindestens eine Vertiefung (4) jeweils an der dem Nutboden der Umfangsnut (2) zugewandten Seite des Schaufelfusses (1) angeordnet ist und einen rechteckigen Querschnitt aufweist und das Verbindungsstück (5), das jeweils in die mindestens eine Vertiefung (4) eingelegt ist, ein Formstück von gleichem rechteckigem Querschnitt ist.

4. Laufschaufeln nach Anspruch 1 oder 2,
**dadurch gekennzeichnet, dass**
die Öffnung am Schaufelfuss (1) eine Bohröffnung ist und das Verbindungsstück aus einem Draht von gleichem Durchmesser besteht, das in die Bohröffnung eingeschoben ist.

5. Laufschaufeln nach einem der Ansprüche 1 bis 4,
**dadurch gekennzeichnet, dass**
die Verbindungsstücke (5) sich fast über den gesamten Nutumfang erstrecken und fast alle Schaufelfüsse (1) zu einem Schaufelpaket verbinden.

6. Laufschaufeln nach einem der Ansprüche 1 bis 4,
**dadurch gekennzeichnet, dass**
die Verbindungsstücke (5) sich über zwei oder mehrere Schaufelfüsse (1) erstrecken und diese zu mehreren Schaufelpaketen verbinden.

7. Laufschaufeln nach Anspruch 6,
**dadurch gekennzeichnet, dass**
die Schaufelfüsse (2) jeweils zwei Vertiefungen (4) oder Öffnungen aufweisen und die Verbindungsstücke (5) sich jeweils über zwei Schaufelfüsse (1) erstrecken und die parallel nebeneinander angeordneten Verbindungsstücke um einen Schaufelfuss versetzt angeordnet sind.

8. Laufschaufeln nach einem der Ansprüche 1 bis 7,
**dadurch gekennzeichnet, dass**
die Schaufelfüsse (1) jeweils eine runde Vertiefung (6) aufweisen, in der eine Anpressfeder (7) angeordnet ist.

9. Laufschaufeln nach einem der Ansprüche 1 bis 7,
**dadurch gekennzeichnet, dass**
der letzte in die Umfangsnut (2) montierte Schaufelfuss (1) durch Verschieben von einem oder zwei Verbindungsstücken (5d, 5e) mit den benachbarten Schaufelfüssen verriegelt ist.

## Claims

1. Rotor blades on a rotor (3) of a turbomachine, the rotor blades each having a blade root in the form of a T or hammerhead (1) which is anchored in a peripheral groove (2) on the rotor (3) of the turbomachine, **characterized in that** the rotor blades in the region of the hammerhead (1) are secured against twisting in order to prevent them falling out of the peripheral groove, the blade root having a recess (4) or opening running in the longitudinal direction of the peripheral groove in the region of the hammerhead (1) and a connecting piece (5) arranged in the recess (4) or opening, which connecting piece (5) extends over at least two blade roots in the region of the hammerhead (1), wherein installation clearance for accommodating thermal expansions is present between the rotor blades in the peripheral groove (2) and the connecting piece can be displaced relative to the blade roots.

2. Rotor blades according to Claim 1, **characterized in that** the blade roots (1) each have two recesses (4) or openings, in each of which a connecting piece is arranged.

3. Rotor blades according to Claim 1 or 2, **characterized in that** the at least one recess (4) is respectively arranged on the side of the blade root (1) facing towards the bottom of the groove of the peripheral groove (2) and has a rectangular cross section, and **in that** the connecting piece (5), which is laid in each case into the at least one recess (4), is a shaped piece of the same rectangular cross section.

4. Rotor blades according to Claim 1 or 2, **characterized in that** the opening on the blade root (1) is a bore opening and **in that** the connecting piece consists of a wire of the same diameter which is pushed into the bore opening.

5. Rotor blades according to one of Claims 1 to 4, **characterized in that** the connecting pieces (5) extend over almost the complete periphery of the groove and connect almost all the blade roots (1) to form one blade pack.

6. Rotor blades according to one of Claims 1 to 4, **characterized in that** the connecting pieces (5) extend over two or more blade roots (1) and connect the latter to form a plurality of blade packs.

7. Rotor blades according to Claim 6, **characterized in that** each of the blade roots (2) has two recesses (4) or openings and the connecting pieces (5) each extend over two blade roots (1) and **in that** the connecting pieces, which are arranged parallel to one another, are arranged offset by one blade root.

8. Rotor blades according to one of Claims 1 to 7, **characterized in that** each of the blade roots (1) has a round recess (6) in which a contact pressure spring (7) is arranged.

9. Rotor blades according to one of Claims 1 to 7, **characterized in that** the last blade root (1) assembled into the peripheral groove (2) is locked to the adjacent blade roots by displacing one or two connecting pieces (5d, 5e).

## Revendications

1. Aubes d'un rotor (3) de turbomachine, où les aubes présentent chacune une base d'aube en forme de T ou de tête de marteau (1), qui est ancrée dans une rainure périphérique (2) sur le rotor (3) de la turbomachine,
**caractérisées en ce que**
les aubes présentent dans la région de la tête de marteau (1) une fixation contre la rotation pour les empêcher de ressortir de la rainure périphérique, la base d'aube présentant dans la région de la tête de marteau (1) un renfoncement (4) s'étendant dans la direction longitudinale de la rainure périphérique ou une ouverture et une pièce de connexion (5) disposée dans le renfoncement (4) ou l'ouverture, laquelle s'étend dans la région de la tête de marteau (1) sur au moins deux bases d'aubes, entre les aubes étant prévu dans la rainure périphérique (2) un jeu de montage pour accommoder les dilatations thermiques et la pièce de connexion pouvant être déplacée par rapport aux bases d'aubes.

2. Aubes selon la revendication 1,
**caractérisées en ce que**
les bases d'aubes (1) présentent à chaque fois deux renfoncements (4) ou ouvertures dans lesquels est disposée à chaque fois une pièce de connexion.

3. Aubes selon la revendication 1 ou 2,
**caractérisées en ce que**
l'au moins un renfoncement (4) est prévu à chaque fois du côté de la base de l'aube (1) tourné vers le fond de rainure de la rainure périphérique (2), et présente une section transversale rectangulaire et la pièce de connexion (5), qui est placée à chaque fois dans l'au moins un renfoncement (4), est une pièce moulée de section transversale rectangulaire identique.

4. Aubes selon la revendication 1 ou 2,
**caractérisées en ce que**
l'ouverture au niveau de la base d'aube (1) est une ouverture percée et la pièce de connexion se compose d'un fil de même diamètre qui est enfoncé dans l'ouverture percée.

5. Aubes selon l'une quelconque des revendications 1 à 4,
**caractérisées en ce que**
les pièces de connexion (5) s'étendent presque sur toute la périphérie de la rainure et relient pratiquement toutes les bases d'aubes (1) pour former un paquet d'aubes.

6. Aubes selon l'une quelconque des revendications 1 à 4,
**caractérisées en ce que**
les pièces de connexion (5) s'étendent sur deux bases d'aubes (1) ou plus, et les relient pour former plusieurs paquets d'aubes.

7. Aubes selon la revendication 6,
**caractérisées en ce que**
les bases d'aubes (2) présentent à chaque fois deux renfoncements (4) ou ouvertures et les pièces de connexion (5) s'étendent à chaque fois sur deux bases d'aubes (1) et les pièces de connexion juxtaposées en parallèle sont disposées de manière décalée autour d'une base d'aube.

8. Aubes selon l'une quelconque des revendications 1 à 7,
**caractérisées en ce que**
les bases d'aubes (1) présentent à chaque fois un renfoncement rond (6) dans lequel est disposé un ressort de pression (7).

9. Aubes selon l'une quelconque des revendications 1 à 7,
**caractérisées en ce que**
la dernière base d'aube (1) montée dans la rainure périphérique (2) est verrouillée aux bases d'aubes adjacentes par déplacement d'une ou de deux pièces de connexion (5d, 5e).
